# EUROPÄISCHE PATENTSCHRIFT

(11) **EP 0 569 027 B1**
(45) Veröffentlichungstag und Bekanntmachung des Hinweises auf die Patenterteilung: **24.03.1999**
(21) Anmeldenummer: 93107462.9
(22) Anmeldetag: 07.05.1993
(51) Int. Cl.: B65H 45/103, B65H 20/14

(54) **Stofflegemaschine mit einem Legewagen**
Cloth laying apparatus with laying carriage
Machine à matelasser avec chariot matelasseur

(30) Priorität: 07.05.1992 DE 4215022
(43) Veröffentlichungstag der Anmeldung: 10.11.1993
(73) Patentinhaber: BULLMER SPEZIALMASCHINEN GmbH, 72537 Mehrstetten (DE)
(72) Erfinder: Jung, Rolf, Dipl.-Ing., W-7420 Münsingen (DE)
(74) Vertreter: Melzer, Wolfgang, Dipl.-Ing.

(56) Entgegenhaltungen:
- DE-C- 4 018 883
- DE-U- 8 613 443
- FR-A- 2 580 612
- US-A- 4 527 346

## Beschreibung

Die Erfindung bezieht sich auf eine Stofflegemaschine nach dem Oberbegriff des Anspruchs 1.

Es ist bei Stofflegemaschinen dieser Art bekannt, dem Abzugtisch ein Transportband zuzuordnen, auf dessen die Tischfläche bildenden Bandoberseite die vom Stoffvorrat abgezogene Stoffbahn aufliegt und mit dem Transportband zum vorderen Ende des Abzugtisches transportiert und von diesem vorderen Ende nach unten abgezogen wird, vorzugsweise durch eine unter dem vorderen Ende des Abzugtisches angeordnete Vorgabewalze, wobei die Stoffbahn eine an einer Umlenkrollenschwinge angeordnete Umlenkrolle und die Vorgabewalze S-förmig umschlingt und sich dann von der Vorgabewalze nach unten zur Legefläche erstreckt.

Bei einer solchen, dem Oberbegriff des Anspruchs 1 bildenden und in der DE 33 40 730-A1 beschriebenen Stofflegemaschine ist der Bauaufwand und auch der funktionelle Aufwand beträchtlich groß. Dies ist nicht nur durch die Ausgestaltung und Anordnung des Transportbandes vorgegeben, sondern auch durch dessen Geschwindigkeitssteuerung, weil die Transportgeschwindigkeit des Transportbandes an die Abzugsgeschwindigkeit der Stoffbahn in besonderer Weise anzupassen ist, damit Faltenbildungen vermieden werden. Folglich sind bei der bekannten Stofflegemaschine deren Herstellungs- und Betriebskosten von beträchtlicher Größe und außerdem ist die Funktionssteuerung schwierig. Darüber hinaus handelt es sich bei einem Transportband und dessen zugehörigen beweglichen Teilen um typische Verschleißteile, die die Störanfälligkeit der Maschine vergrößern und außerdem deren Lebensdauer beeinträchtigen können. Paarweises Legen ist nicht möglich.

Aus der DE-U-86 13 443.4 und der EP-A-0 427 015 ist es grundsätzlich bekannt, großflächige Materialbahnen in eine Behandlungsanlage mit Hilfe von Blasluftdüsen zu fördern. Die Bauweise ist ähnlich der in DE-A1-19 07 083 bezeichneten Bauart. Es ist ein Blaskasten vorgesehen, der an seiner Oberseite in mehreren Querreihen angeordnete, in die gleiche Längsrichtung ausgerichtete Düsen aufweist, die durch halbmondförmig gekrümmte Einstanzungen der Deckplatte des Blaskastens und Einbiegen der konkaven Schnittkantenseite gebildet sind. Hierdurch entstehen fächerförmige Düsen, aus denen im Betrieb jeweils ein divergenter flacher Luftstrahl austritt. Die Divergenz der Luftstrahlen soll zu einer breiten Verteilung des Luftkissens beitragen und außerdem bei unsymmetrischer Divergenz besondere Querkomponenten in der Transportführung ermöglichen. Demnach ist die pneumatische Förderung von Textilien zwar an sich bekannt, ist jedoch bisher nicht bei Legemaschinen eingesetzt worden, vielmehr ist bei diesen üblicherweise und über sehr lange Zeit nur mit Förderbändern gearbeitet worden.

Der Erfindung liegt demnach die Aufgabe zugrunde, eine Stofflegemaschine der beschriebenen Art so auszugestalten, daß die Stoffbahn mit einfachen Mitteln funktionssicher für die Stoffbahn schonend auf dem Abzugtisch abgelegt und auf der Legefläche auch mehrlagig und nach Wunsch ausgelegt werden kann.

Diese Aufgabe wird durch die im Anspruch 1 angegebene Kombination von Merkmalen gelöst.

Die Erfindung wird durch die Merkmale der Unteransprüche weitergebildet.

Bei der erfindungsgemäßen Stofflegemaschine kommt ein Transportband in Fortfall. Das Einfädeln des vom Stoffvorrat abgezogenen Stoffbahnendes bzw. dessen Vorbewegung erfolgt durch den von der wenigstens einen Luftdüse nach vorne ausströmenden Luftstrahl, der beim Abziehen des Stoffbahnendes zunächst gegen dessen Rückseite wirkt und dadurch den Stoffbahnendbereich nach vorne verlagert, wobei dieser sich auf die Tischfläche des Abzugtisches auflegt. Dabei führt der wenigstens eine Luftstrom bzw. wenigstens eine Luftstrahl eine Schubwirkung auf den Stoffbahnendbereich aus, wobei er auf den insbesondere unteren Bereich des herabhängenden Stoffbahnabschnitts und zugleich gegen dessen Unterseite wirkt, wobei die Luftströmung den Stoffbahnabschnitt von der Tischfläche abzuheben sucht und gleichzeitig nach vorne bewegt. Es hat sich bei Versuchen gezeigt, daß diese Vorbewegung völlig problemlos stattfindet. Es ist vorteilhaft, die Luftströmung nur so stark zu bemessen, daß der Stoffbahnendabschnitt nicht hochflattert, sondern nur leicht angehoben wird, so daß die zwischen dem Stoffbahnabschnitt und der Tischfläche vorhandene Reibung verringert wird und der Stoffbahnabschnitt leicht vorbewegt werden kann. Wenn das Stoffbahnende zum vorderen Ende des Abzugtisches gelangt, wird es aufgrund der Schwerkraft selbsttätig um das vordere Ende nach unten umgelenkt, wobei das Stoffbahnende nach unten zwischen eine Vorgabewalze und eine zu diesem Zeitpunkt geöffnete Umlenkrollenschwinge gelangt, sofern eine solche Vorgabeeinrichtung vorhanden ist. Die Strömungsgeschwindigkeit des Luftstromes ist vorzugsweise etwas größer als die der Stoffbahn.

Die erfindungsgemäße Lösung zeichnet sich durch einfache und kostengünstig herstellbare Bauweisen aus, wobei ein genaues und sicheres Ablegen eines vom Stoffvorrat abgezogenen Stoffbahnendes auf dem Abzugtisch und ein sicheres und störungsfreies Weiterfördern der Stoffbahn auf dem Abzugtisch und dessen Ablegen auf der Lagefläche erreicht werden. Außerdem werden unter anderem noch folgende Vorteile erreicht.

Dabei ist ein Ablegen des Stoffbahnendes und Weiterfördern auf dem Abzugtisch wahlweise in dessen einer oder anderer Längsrichtung möglich, so daß in gewünschter Weise mehrlagig z.B. paarig abgelegt werden kann, wobei ein Drehen des Abzugtisches erfolgen kann, wenn dies nach dem Wickelzustand des Stoffvorrats erforderlich erscheint, ohne den Stoffvorrat umdrehen zu müssen. Ferner ist verhindert, daß bei einer schnellen Stoffbahnbewegung der Stoffbahnendabschnitt über das vordere Ende des Abzugtisches hinaus abgetrieben wird.

Die Ausgestaltung nach Anspruch 7 führt zu einem parallel zur Förderrichtung strömenden Luftstrahl. Hierdurch werden seitliche Strömungskomponenten vermieden, die im Hinblick auf nicht zu vermeidende Strömungswirbel zu seitlichen Verlagerungen der Stoffbahn führen können.

In den Unteransprüchen sind weitere Merkmale enthalten, die zur Problemlösung beitragen, die Luftzuführung zu der wenigstens einen Luftdüse und die Führung des Stoffbahnendes verbessern sowie eine einfache und kostengünstige Herstellung ermöglichen.

Nachfolgend werden die Erfindung und weitere durch sie erzielbare Vorteile anhand eines bevorzugten Ausführungsbeispiels und einer Zeichnung näher erläutert. Es zeigt:
- Fig. 1: eine erfindungsgemäße Stofflegemaschine in der Seitenansicht;
- Fig. 2: die in Fig. 1 mit X gekennzeichnete Einzelheit in vergrößerter Schnittdarstellung;
- Fig. 3: die in Fig. 2 mit Y gekennzeichnete Einzelheit in weiter vergrößerter Schnittdarstellung;
- Fig. 4: die Einzelheit nach Fig. 2 in der Draufsicht.
- Fig. 5: eine der Fig. 2 entsprechende Schnittdarstellung in abgewandelter Ausgestaltung;
- Fig. 6: die Ausgestaltung nach Fig. 5 in der Draufsicht;
- Fig. 7: eine der Fig. 2 entsprechende Schnittdarstellung in abgewandelter Ausgestaltung;
- Fig. 8: die Ausgestaltung nach Fig. 7 in der Draufsicht.

Die Hauptteile der Stofflegemaschine 1 sind eine horizontale Legefläche 2, einen darüber in Längsrichtung (Doppelpfeil 3) hin und her durch einen nicht dargestellten Antrieb verschiebbarer Legewagen 4, der oberseitig einen horizontalen Abzugtisch 5 und darüber, vorzugsweise in der Längsmitte, eine Tragvorrichtung 6 für einen Stoffvorrat 7, hier eine Stoffrolle, aufweist, der weiterhin an seiner Vorderseite 8 eine Stoff-Abzugvorrichtung 9 und darunter eine Stoff-Abschneidevorrichtung 11 aufweist, und dem eine Druckluft-Versorgungseinrichtung 12 zugeordnet ist.

Der Legewagen 4 ist mittels vier, zu beiden Seiten der Legefläche 2 laufenden Rädern 13 verfahrbar.

Der auf der Oberseite des Legewagens 4 angeordnete Abzugtisch 5 besteht aus einer horizontalen Tischplatte 14, die auf einer Unterstützungsplatte 15 befestigt sein kann, die in ihrer horizontalen Längsabmessung kleiner als die Tischplatte 14 bemessen sein kann, so daß die Tischplatte 14 die Unterstützungsplatte 15 nach vorne und hinten überragt. Die Tischplatte 14 ist verhältnismäßig dünn bemessen, wobei es sich um eine Holzplatte handeln kann, die an ihrer Oberseite mit einem Metallblech 14a belegt ist (s. Fig. 2). Am vorderen Ende und vorzugsweise auch am hinteren Ende der Tischplatte 14 sind frei drehbar gelagerte, sich quer erstreckende Umlenkrollen 16 an Lagerteilen 17 gelagert, die an der Unterseite der Tischplatte 14 befestigt sind, wobei die Umlenkrollen 16 bezüglich der Tischplatte 14 vorstehend angeordnet sind und die Tischfläche 18 tangential zu den Umlenkrollen 16 verläuft.

Dem Legewagen 4 ist eine Einfädelungseinrichtung für einen vom Stoffvorrat 7 abgelassenen Stoffbahnendabschnitt 19 vorgesehen, die aus einer ersten, dem Abzugtisch 5 zugeordneten Einfädelungsvorrichtung 21, die pneumatisch wirkt und einer der Abzugvorrichtung 9 zugeordneten zweiten Einfädelungsvorrichtung 22 besteht, die mechanisch wirkt. Die erste Einfädelvorrichtung 21 weist jeweils eine oder mehrere in Querrichtung und/oder Längsrichtung nebeneinander bzw. hintereinander angeordnete Luftdüsen 23 auf, die von der Druckluft-Versorgungseinrichtung 12 mit Druckluft beaufschlagbar sind, und die im Betrieb einen Luftstrahl bzw. eine Luftströmung 24 erzeugen, die horizontal oder leicht schräg aufwärts nach vorne gerichtet ist.

Die Luftdüsen 23 sind mit einer gemeinsamen Druckluft-Zuführungsleitung 25, 26 verbindbar, die sich im Abzugtisch 5, hier in der Unterstützungsplatte 15, in längs und quer zu den Luftdüsen 23 führende Zuführungsleitungabschnitt 27b verzweigt. Hierzu können Kanäle oder Bohrungen im Abzugtisch 5 dienen. Vorzugsweise besteht die Unterstützungsplatte 15 aus einem gitterförmigen Rohrsystem, dessen Hohlräume als Kanäle benutzt werden (Fig. 1). Gemäß Fig. 2 sind die Zuführungsleitungsabschnitt 27b durch in der Tischplatte 14 von oben eingearbeitete Längs- und/oder Quernuten gebildet, die durch das Metallblech 14a oberseitig abgedeckt sind.

Die Luftdüsen 23 sind gemäß Fig. 2 jeweils durch eine ebenfalls von oben eingearbeitete, insbesondere eingefräste Längsnut 28 gebildet, deren Grundfläche 29 geringfügig schräg aufwärts verläuft und an der Vorderkante 31 eines in Querschnitt hier rechteckigen Düsenlochs 32 im Metallblech 14a ausläuft, so daß das Düsenloch 32 eine Luftaustrittsöffnung für die keilig auslaufende Längsnut 28 bildet. Vorzugsweise ist die vordere Begrenzungsfläche 31 des Düsenlochs 32 im Metallblech 14a entsprechend der Neigung der Grundfläche 28 nach vorne schräg aufwärts geneigt, so daß die Luftströmung 24 sich unverändert in der durch die Mittelachse der Luftdüse 23 bzw. die Grundfläche 29 vorgegebene Richtung fortsetzen kann, hier vorzugsweise unter einem Winkel W von etwa 5° zur Tischfläche 18. Bei der vorliegenden Ausgestaltung ist die Form und Größe des Düsenlochs 32, nämlich die viereckige, insbesondere rechteckige Form, an die entsprechende Querschnittsform der Längsnut 28 angepaßt, d.h., die Begrenzungskanten bzw. -flächen fluchten miteinander.

Der Einfädelvorgang erfolgt beim Stillstand des Legewagens 4 in dessen einen, hier der linken Endstellung. In dieser Endstellung ist zwischen dem von der Druckluftquelle 33 bzw. einer ihr vorgeordneten Druckluft-Aufbereitungsvorrichtung 34 ausgehenden ortsfesten Zuführungsleitungsabschnitt 25 und dem dem Legewagen 4 zugehörigen Zuführungsleitungsabschnitt 26 eine Steckkupplung 35 angeordnet, deren Steckachse sich parallel zur Längsrichtung 3 bzw. Fahrtrichtung erstreckt, so daß der Zuführungsleitungsabschnitt 26 des Legewagens 4, z.B. als Kupplungszapfen, in die Steckkupplung 35, hier in die Steckbuchse des Zuführungsleitungsabschnitts 25, eingefahren werden kann, wobei er sich in dieser Position in seiner Endstellung befindet. Die Leitungsverbindung wird somit durch die Bewegung des Legewagens 4 selbstätig geschaffen bzw. geöffnet, wobei Sicherungselemente vorgesehen sind, die bei geöffneter Steckkupplung 35 die zugehörigen Zuführungsleitungsabschnitte 25, 26 verschließen. Der Druckluftversorgungseinrichtung 12, hier dem Zuführungsleitungsabschnitt 26, ist ein vorzugsweise durch ein 2/2-Wegeventil gebildetes Schaltventil 36 zugeordnet, das von der vorhandenen elektrischen Steuereinrichtung ansteuerbar ist, zwecks Ein- und Ausschaltung der Luftdüsen 23.

Der Abzugtisch 5 ist vorzugsweise auf einem Querschlitten 37 angeordnet, der mittels eines Auntriebs quer zur Längsrichtung 3 wahlweise durch die vorhandene Steuereinrichtung steuerbar auf dem Legewagen 4 verfahrbar ist.

Die Stoff-Abzugvorrichtung 9 besteht aus einer sich horizontal und quer über die Legefläche 2 erstreckenden Vorgabewalze 38, die mittels nicht dargestellten Drehlagern zwischen den beiden vorhandenen Seitenwänden 39 des Legewagens 4 gelagert ist und durch einen nicht dargestellten Drehantrieb in Anpassung an die Fahrgeschwindigkeit des Legewagens 4 antreibbar ist. Mittels der Vorgabewalze 38 wird im Betrieb die Stoffbahn vom Stoffvorrat 7 abgezogen. Um die erforderliche Reibungsmitnahme zu vergrößern, ist der Vorgabewalze 38 eine Umschlingungsvorrichtung zugeordnet, bestehend aus einer Schwinge 42, die an ihrem unteren Ende in einem Schwingenlager 43 schwenkbar gelagert ist und an ihrem oberen Ende eine sich quer erstreckende, frei drehbar gelagerte Umlenkrolle 44 trägt. Das Schwingenlager 43 befindet sich in einem Abstand vor der Vorgabewalze 38. Die Umlenkrolle 44 ist durch die Schwinge 42 mittels eines nicht dargestellten Schwenkantriebs zwischen einer mit durchgezogenen Linien dargestellten Einschwenkstellung, in der sie nach hinten über die Vorgabwalze 38 hinaus eingeschwenkt ist, und einer strichpunktiert dargestellten Ausschwenkstellung, in der sie einen horizontalen Abstand a von der Vorgabewalze 38 aufweist, verschwenkbar. Die Schwinge 42 besteht aus zwei seitlichen Schwingarmen 45, die nach vorne konvex gekrümmt oder mehrfach abgewinkelt sind.

Unterhalb der Abzugvorrichtung 9 befindet sich eine Stoff-Abschneideeinrichtung 46.

Der vorderen und vorzugsweise auch hinteren Umlenkrolle 16 ist ein sich quer erstreckendes Führungsblech 47 zugeordnet, das sich gerade oder s-förmig nach vorne und schräg nach unten erstreckt und in einem radialen Abstand b von mehreren Zentimetern von der Mantelfläche der zugehörigen Umlenkrolle 16 gehalten ist. Das Führungsblech 47 dient dazu, das freie Ende der Stoffbahn nach unten in den Abstand a zwischen der Vorgabewalze 38 und der Umlenkrolle 44 umzulenken.

Für einfaches Legen braucht sich der Abzugtisch 5 nach hinten nur so weit zu erstrecken, daß der vom Stoffvorrat 7 abgesenkte Stoffbahnendabschnitt 19 auf die Tischfläche 18 gelangt, wobei die Luftdüse oder Luftdüsen 23 im hinteren Endbereich des Abzugtisches 5 oder rückseitig vom Stoffbahnendabschnitt 19 angeordnet sind.

Bei der Ausgestaltung nach Fig. 5 und 6, bei der gleiche oder vergleichbare Teile mit den gleichen Bezugszeichen versehen sind, werden die Luftdüsen 23 bzw. 23a durch eine mit dem Winkel W leicht ansteigend verlaufende und aus der Tischfläche 18 austretende Bohrung 28a gebildet, deren in der Tischfläche 18 liegende Austritts- bzw. Düssenöffnung 32a aufgrund des schrägen Verlaufs in Längsrichtung des Legewagens 4 länglich geformt ist. Die Bohrungen 28a können von einem gemeinsamen Querkanal oder hier eine Quernut 27b ausgehen, die abgedeckt sein kann, oder es kann in der oberseitig offenen Nut 27d ein Rohr, hier ein Vierkantrohr, fest eingesetzt sein, dessen vorderseitige Seitenwand die zugehörige Bohrung 28a durchsetzt. Die Oberseite des Rohres 27c schließt mit der Tischfläche 18 bündig ab. Da aufgrund der geringen Schräglage die Düsenöffnung 32a eine beträchtliche Länge erhält, kann es vorteilhaft sein, den hinteren Bereich der Düsenöffnung 32a durch eine dünne Platte 14b abzudecken, die in einer entsprechenden oberseitigen Ausnehmung der Tischplatte 14 versenkt angeordnet ist, so daß ihre Oberseite mit der Tischfläche 18 abschließt. Die Platte 14b kann sich rückseitig zur vorhandenen Quernut 27b bzw. zum Rohr 27c erstrecken.

Die Ausgestaltung nach Fig. 7 und 8, bei der gleiche oder vergleichbare Teile mit gleichen Bezugszeichen versehen sind, unterscheidet sich von den vorbeschriebenen Ausgestaltungen aus folgenden Gründen.

Die Luftdüse 23, bei der es sich auch um eine Luftdüse 23a handeln kann, ist als sich quer zur Fahrtrichtung 3 bzw. Abzugsrichtung der Stoffbahn erstreckende Schlitzdüse ausgebildet, die sich über einen Teil der Breite des Legewagens 4 erstrecken kann oder sich im wesentlichen über die gesamte Arbeitsbreite bzw. Stoffbahnbreite erstrecken kann. In dem Fall, in dem sich die Schlitzdüse nur über einen Teil der Arbeitsbreite erstreckt, können in Querrichtung mehrere Schlitzdüsen hintereinander angeordnet sein, und es können auch in Längsrichtung (Fahrtrichtung 3) mehrere Schlitzdüsen hintereinander liegend angeordnet sein. Ein weiterer Unterschied besteht darin, daß die Luftdüse 23 bzw. ihr Luftstrom 24 nicht schräg aufwärts sondern im wesentlichen parallel zur Tischfläche 18 gerichtet ist. Dies kann in vorteilhafter Weise dadurch erreicht werden, daß der die Düsenöffnung 32b oberseitig begrenzende Öffnungsrand geringfügig oberhalb der Tischfläche 18 angeordnet ist und der untere Begrenzungsrand in der Tischfläche 18 liegt. Die Düsenöffnung 32a ist somit in der nach vorn gerichteten Stufenfläche einer Erhebung in der Tischfläche 18 gebildet. Bei der vorliegenden Ausgestaltung beträgt die vertikale Breite des Düsenschlitzes bzw. der Düsenöffnung 32b nur ein paar Zehntelmillimeter, vorzugsweise etwa 0,2 bis 0,4 mm.

Eine solche Ausgestaltung kann in einfacher und vorteilhafter Weise durch ein dünnes Abdeckblech 14c gebildet sein, das die in der Tischfläche 18 liegende Öffnung 28c des zugehörigen, in der Tischplatte 14 verlaufenden Druckluft-Zuführungskanals 28 oder der -nut in Strömungsrichtung überdeckt, z.B. um das Maß c von etwa 1 bis 5 mm. Das Abdeckbleck 14c kann in dem Fall, in dem eine oberseitig offene Quernut 27b vorhanden ist, sich rückseitig so weit erstrecken, daß es die Quernut 27b abdeckt. Bei der vorliegenden Ausgestaltung erstreckt sich das Abdeckblech 14c weiter in den hinter der Quernut 27b angeordneten Bereich, wobei es in diesem Bereich in einer Ausnehmung der Tischfläche 18 versenkt angeordnet ist und in der Ausnehmung befestigt ist, z.B. durch Schrauben oder Kleben, wobei der vordere Teil des Abdeckblechs 14c nach oben geringfügig abgekröpft ist, um den vertikalen Abstand von der Tischfläche 18 zu erreichen. Da die Schlitzhöhe und auch die Blechdicke gering ist, stört die so gebildete Erhebung in der Tischfläche nicht, und zwar auch dann nicht, wenn es sich um einen Drehtisch handelt, bei dem die Stoffbahn in um 180° verdrehter Position des Abzugtisches 5 gegen den freien, von der Tischfläche 18 nach oben abstehenden Querrand 14d des Abdeckbleches 14c abgezogen wird. Vorzugsweise ist die obere Kante des Querrandes 14d gerundet.

Der im Stirnseitenbereich vorhandene Schlitzabschnitt 32c (Fig. 8) ist auf geeignete Weise, z.B. durch Kleben, geschlossen, da ein seitlicher Luftaustritt nicht erforderlich ist und vermieden werden kann.

Um die in Strömungsrichtung gerichtete Länge des Düsenschlitzes gering zu halten, kann das Abdeckblech 14c die vordere Seitenwand der Quernut 27b um ein paar Millimeter übergreifen. Wenn dieser Übergriff größer bemessen ist, ist es zwecks Vermeidung von Strömungsverlusten vorteilhaft, die vorzugsweise schräge Ausnehmung 28 im Überdeckungsbereich zwischen Tischfläche 18 und Abdeckblech 14 vorzusehen, die ein paar Millimeter vor der Düsenöffnung 32b in der Tischfläche 18 ausläuft.

Beim vorliegenden bevorzugten Ausführungsbeispiel ist die Stofflegemaschine 1 für paarweises Legen eingerichtet. Hierzu ist der Abzugtisch 5 mit der Tragvorrichtung 6 in einem Drehlager 48 drehbar und in der jeweiligen 180°-Stellung feststellbar. Die Tragevorrichtung 6 ist auf dem Abzugtisch 5 befestigt, vorzugsweise inder Drehachse (Seitenansicht). Um nach einer Drehung das Einfädeln des Stoffbahnendabschnitts zu ermöglichen, sind bezüglich der Stelle 49, an der der zugörige Stoffbahnendabschnitt auf den Abzugtisch 5 gelangt, auch auf der anderen Seite wenigstens eine Luftdüse 23a angeordnet, deren Luftströmung 24a den vorbeschriebenen Luftdüsen 23a entgegengesetzt gerichtet ist. Die Luftdüse 23a oder die Luftdüsen 23a sind vorzugsweise von einer Anordnung und Ausgestaltung, die den Luftdüsen 23 spiegelbildlich entspricht.

Es sind jeweils entweder die Luftdüsen 23 oder die Luftdüsen 23a mit Druckluft beaufschlagt. Um dies zu ermöglichen, sind zwei Luftzuführungszweige, hier zwei Zuführungsleitungsabschnitte 26a, 26b vorgesehen, die an einem Umschaltventil 51, vorzugsweise an 3/2-Wegeventil, abzweigen, und von denen der Zuführungsleitungsabschnitt 26a zu den Luftdüsen 23 und der Zuführungsleitungsabschnitte 26b zu den Luftdüsen 23a führt. Um die Druckluftbeaufschlagung der Luftdüsen 23a auch in der von der Druckluft-Versorgungseinrichtung 12 entfernten Endstellung des Legewagens 4 zu gewährleisten, ist in dem zu den Luftdüsen 23a führenden Zuführungsleitungsabschnitt 26b ein Druckluftspeicher 52 angeordnet, dem ein Rückschlagventil 53 in Strömungsrichtung vorgeordnet und vorzugsweise ein Druckbegrenzungsventil 54 nachgeordnet ist. In Strömungsrichtung hinter dem Speicher 52 sind den Zuführungsleitungsabschnitten 26a, 26b zwei weitere Wegeventile, z.B. ein Sperr- und Wechselventil, zugeordnet.

Beim Vorhandensein eines Dreh-Abzugtisches 5 durchdringt der Zuführungsleitungsabschnitt 26 bzw. durchdringen die Zuführungsleitungsabschnitte 26a, 26b abgedichtet die Teilungsfläche bzw. -fuge 48a zwischen dem drehbaren Abzugtisch 5 und dem ihn tragenden Teil 48 des Legewagens 4. Bei der vorliegenden Ausgestaltung ist die Teilungsfuge horizontal gerichtet und sie wird durch eine ebene Unterfläche des drehbaren Abzugtisches 5 und eine ebene Oberfläche des Querschlittens 37 gebildet.

Die Ein- und Ausschaltung der Luftdüsen 23 bzw. 23a erfolgt vorzugsweise in Abhängigkeit von der Öffnungs- bzw. Ausschwenkstellung der Schwinge 42. Hierzu kann ein Schalter 55 vorgesehen sein, den die Schwinge 42 betätigt, und der ein Steuersignal erzeugt, das zur Einschaltung der zugehörigen Luftdüsen benutzt wird. Am Legewagen 4 ist ein Sensor 56 vorgesehen, der die Seitenkantenposition der Stoffbahn überwacht und ein Steuersignal zur Verschiebung des Querschlittens 37 und somit zur Zentrierung abgibt. Bei dem Sensor 56 kann es sich um eine Fotozelle handeln, die mit einer z.B. an der Schwinge 42 oder an der Umlenkrolle 44 angebrachten Reflektorfolie eine Lichtschranke bildet.

Nachfolgend wird die Funktion der Stofflegemaschine 1 beschrieben. Gemäß Fig. 1 befindet sie sich in ihrer linken Endstellung bzw. Beladeposition, in der eine neue Stoffrolle in die Tragvorrichtung 6 eingesetzt werden kann. Die Schwinge 42 wird geöffnet, wodurch die zugehörigen Luftdüsen 23 oder 23a, eingeschaltet werden. Die Stoffrolle wird derart gedreht, daß der Stoffbahnendabschnitt 19 auf den Abzugtisch 5 gelangt. Während des Weiterdrehens blasen die Luftdüsen 23 bzw. 23a den Stoffbahnendabschnitt 19 in die zugehörige Bewegungsrichtung, wobei sie ihn vorbewegen und gleichzeitig ein Luftkissen zwischen ihm und der Tischfläche 18 erzeugen, auf dem er leicht nach vorne gleitet. Durch das Führungsblech 47 bzw. Umlenkblech wird verhindert, daß der Stoffbahnendabschnitt beim schnellen Einfädeln zu weit abgetrieben wird. Der Stoffbahnendabschnitt passiert dann den Sensor 56, wodurch die seitliche Lage der Stoffbahn überwacht wird und die vorhandene Zentriervorrichtung - falls erforderlich - die Stoffbahn zentriert durch gezieltes Querverschieben des Querschlittens 37. Durch weiteres Drehen der Stoffrolle wird der Stoffbahnendabschnitt durch den Abstand a zwischen der Vorgabewalze 38 und der Umlenkrolle 44 weiter abgesenkt, z.B. bis in die Nähe der Abschneidevorrichtung 46. Dann wird die Schwinge 42 eingeschwenkt. Dies kann manuell oder mittels eines nicht dargestellten, die Endkante des Stoffbahnendabschnitts überwachenden Sensors, der ein entsprechendes Steuersignal erzeugt, bewirkt werden. Beim Einschwenken der Schwinge 42 werden der Schalter 55 betätigt und die Luftdüsen 23 ausgeschaltet. Nun wird durch Schalterbetätigung die Vorgabewalze 38 angetrieben oder von ihrem Antrieb entkuppelt, so daß sie z.B. von Hand, leicht drehbar ist, und so lange gedreht, bis die Vorderkante der Stoffbahn ihre richtige Lage an der vorderen Kante der Legeschaufel 57 der Abschneidevorrichtung 46 erreicht. Nun kann die Leerfahrt in die rechte Endstellung und dann das Stofflegen während der Fahrt in die linke Endstellung in üblicher Weise nach dem sogenannten Einwegverfahren erfolgen. Alternativ kann in Zick-Zack gelegt werden, wenn anstelle die Abschneidevorrichtung 46 ein Zick-Zack-Legeaggregat eingebaut ist.

Es folgt eine Funktionsbeschreibung für aufeinanderfolgendes Legen mit gleicher Seite nach oben. Hierbei ist der Einfädelvorgang für den Stoffbahnendschnitt 19 gleich wie vor beschrieben. Eine Stoffbahn wird in üblicher Weise von rechts nach links gelegt und in der linken Endstellung abgeschnitten. Dann wird die Schwinge 12 geöffnet, wobei die Luftdüsen nicht eingeschaltet werden. Es ist eine nicht dargestellte Steuerung vorhanden, die die Einschaltung der Luftdüsen nur in den Endstellungen des Legewagens 4 erlaubt. Die Stoffbahn wird durch Zurückdrehen der Stoffrolle zurückgewickelt und der Abzugtisch 5 wird um 180° gedreht, wobei die Schwinge 42 geöffnet bleibt. Dann werden automatisch die Luftdüsen 23a eingeschaltet, wobei Bedingungen hierfür sind: Schwinge 42 geöffnet und Legewagen 4 noch in der linken Endposition. Nun erfolgt der gleiche Einfädelvorgang, wie beim "Einwegverfahren" beschrieben. Nach diesem Einfädelvorgang wird die nächste Stoffbahn von links nach rechts gelegt usw.

Es folgt eine Funktionsbeschreibung für das paarweise Legen. Hierbei ist der Einfädelvorgang für den Stoffbahnendschnitt 19 gleich wie vor beschrieben. Eine Stoffbahn wird in üblicher Weise von rechts nach links gelegt und in der linken Endstellung abgeschnitten. Dann wird der Legewagen 4 in die rechte Endstellung gefahren. Während dieser Rückfahrt wird die Schwinge 12 geöffnet, wobei die Luftdüsen nicht eingeschaltet werden, weil sich der Legewagen weder in der linken noch in der rechten Endstellung befindet. Es ist eine nicht dargestellte Steuerung vorhanden, die die Einschaltung der Luftdüsen nur in den Endstellungen des Legewagens 4 erlaubt. Während der Rückfahrt von links nach rechts wird die Stoffbahn durch Zurückdrehen der Stoffrolle zurückgewickelt und der Abzugtisch 5 wird um 180° gedreht, wobei die Schwinge 42 geöffnet bleibt. Wenn der Legewagen 4 in der rechten Endstellung angekommen ist, werden automatisch die Luftdüsen 23a eingeschaltet, wobei Bedingungen hierfür sind: Schwinge 42 geöffnet und Legewagen 4 in rechte Endposition. Nun erfolgt der gleiche Einfädelvorgang, wie beim "Einwegverfahren" beschrieben. Nach dem Einfädelvorgang wird die nächste Stoffbahn paarig von rechts nach links gelegt usw.

## Patentansprüche

1. Stofflegemaschine (1) mit einem Legewagen (4), der
- über eine Legefläche (2) hin und her verfahrbar ist,
- einen über ihm vorzugsweise etwa in der Längsmitte angeordneten Stoffvorrat (7), insbesondere eine Stoffrolle, trägt,
- und einen unterhalb des Stoffvorrats (7) angeordneten und sich davon in die Bewegungsrichtung der Stoffbahn erstreckenden Abzugtisch (5)
- sowie eine Abzugvorrichtung (9) aufweist,
- die vorzugsweise durch eine sich horizontal und quer erstreckende Vorgabewalze (38) gebildet ist,
**dadurch gekennzeichnet,**
daß in Kombination
- der Abzugtisch (5) eine Drehvorrichtung aufweist, mittels der der Abzugtisch (5) horizontal um etwa 180° drehbar ist,
- der Abzugtisch (5) an jeder seiner Stirnseiten eine eine Umlenkrolle (16) und ein damit zusammenwirkendes Umlenkblech (47) aufweisende Umlenkeinrichtung aufweist, mittels der eine Stoffbahn von der horizontalen Richtung nach unten in die vertikale Richtung umlenkbar ist,
- der Abzugtisch, wenigstens eine in die etwa horizontale Bewegungsrichtung der Stoffbahn gerichtete Luftdüse (23) aufweist, die rückseitig von der Stelle (49), an der der zuführende Stoffbahnabschnitt (19) auf dem Abzugtisch (5) gelangt, angeordnet ist und deren Luftstrom (24) zwischen die Tischfläche (18) und den Stoffbahnabschnitt gerichtet ist,
- dieser ersten Luftdüse (23) bezüglich der Stelle (49) an der der Stoffbahnendabschnitt (19) vom Stoffvorrat (7) auf den Abzugtisch gelangt, gegenüberliegend wenigstens eine weitere, zweite Luftdüse (23a) in der Tischfläche (18) versenkt angeordnet ist, deren Luftstrom (24a) dem Luftstrom (24) der ersten Luftdüse (23) entgegengesetzt gerichtet ist, wobei entweder nur die erste (23) oder nur die zweite Luftdüse (23a) mit Druckluft veraufschlagbar ist,
- wobei die Luftdüsen (23, 23a) in Reihen quer zur Längserstreckung der Tischfläche (18) versenkt angeordnet sind,
- wobei die Beaufschlagung mit Druckluft der ersten (23) oder der zweiten Luftdüse (23a) erfolgt
- in Abhängigkeit von der Drehposition des Abzugtisches (5) und
- derart, daß der von dem Stoffvorrat (7) auf den Abzugtisch (5) gelangende Stoffbahnendabschnitt (19), unabhängig von welcher Seite des Stoffvorrates (7) er nach unten hängt, von dem Luftstrom (24, 24a) erfaßbar und in Richtung zur Vorgabewalze (38) transportierbar ist, und
- wobei ein zwischen Umlenkrolle (16) und Umlenkblech (47) gebildeter jeweiliger Durchlaß (b) so positioniert ist, daß die transportierte Stoffbahn durch diesen hindurch und nach Umlenkung in die vertikale Richtung vor die Vorgabewalze (38) gelangt.

2. Stofflegemaschine nach Anspruch 1,
dadurch **gekennzeichnet,**
daß erste und/oder zweite Luftdüse (23,23a) durch einen leicht schräg aus der Tischfläche (18) austretenden Düsenkanal in Form einer eingefrästen Nut (28) oder einer Bohrung (28a) gebildet ist.

3. Stofflegemaschine nach Anspruch 1,
dadurch **gekennzeichnet,**
daß erste und/oder zweite Luftdüse (23,23a) eine sich im wesentlichen über die gesamte Arbeitsbreite des Abzugtisches (5) erstreckende Schlitzdüse ist (Fig. 7).

4. Stofflegemaschine nach Anspruch 1,
dadurch **gekennzeichnet,**
daß jeweils mehrere erste und oder zweite Luftdüsen (23,23a) in einer oder mehreren Querreihen angeordnet sind und von einem gemeinsamen im Abzugstisch (5) quer verlaufenden Druckluft-Zuführungskanal (27b) ausgehen (Fig. 4 und 6).

5. Stofflegemaschine nach Anspruch 1,
dadurch **gekennzeichnet,**
daß der Abzugtisch (5) eine Stufenfläche aufweist, die in die Bewegungsrichtung der Stoffbahn weist, und daß erste und/oder zweite Luftdüse (32b) in der Stufenfläche angeordnet ist (Fig. 7).

6. Stofflegemaschine nach Anspruch 1,
dadurch **gekennzeichnet,**
daß erste und/oder zweite Luftdüse durch eine Längsnut (28) im Abzugtisch (5) gebildet ist, die mit Ausnahme der Düsenöffnung (32) durch ein Blech (14a) abgedeckt ist (Fig. 3).

7. Stofflegemaschine nach einem der Ansprüche einem der Ansprüche 1 bis 6,
dadurch **gekennzeichnet,**
daß seitliche Begrenzungswände von erster und/oder zweiter Luftdüse (23) parallel zur Bewegungsrichtung der Stoffbahn gerichet sind.

8. Stofflegemaschine nach einem der Ansprüche 1 bis 7,
dadurch **gekennzeichnet,**
daß die Düsenachse bzw. die Mittelachse der Luftströmung (24,24a) mit der Tischfläche (18) einen Winkel (W) von etwa 5° einschließen.

9. Stofflegemaschine nach einem der Ansprüche 1 oder 8,
dadurch **gekennzeichnet,**
daß die Düsenöffnung (32) durch ein Loch in einer dünnen Deckplatte (14a) des Abzugtisches (5) gebildet ist oder daß der hintere Bereich der Düsenöffnung (32a) durch eine dünne Abdeckplatte (14b) abgedeckt ist.

10. Stofflegemaschine nach einem der vorstehenden Ansprüche,
dadurch **gekennzeichnet,**
daß die vordere Begrenzungskante bzw. -fläche (31) der Düsenöffnung (32) mit der Grundfläche des Düsenkanals (28,28a) fluchtend schräg verläuft.

11. Stofflegemaschine nach Anspruch 1 oder Anspruch 12,
dadurch **gekennzeichnet,**
daß die Schlitzdüse durch ein dünnes Abdeckblech (14c) gebildet ist, das in einem geringen Abstand über der Tischfläche (18) angeordnet ist und in seinem rückseitigen Bereich geringfügig nach unten abgebogen oder gekröpft ist und mit seinem hinteren Bereich in einer Ausnehmung der Tischfläche (18) versenkt am Abzugtisch (5) befestigt ist.

12. Stofflegemaschine nach einem der vorstehenden Ansprüche,
dadurch **gekennzeichnet,**
daß in Längs- und/oder Querrichtung mehrere erste und/oder zweite Luftdüsen (23,23a) hintereinander bzw. nebeneinander angeordnet sind.

13. Stofflegemaschine nach Anspruch 12,
dadurch **gekennzeichnet,**
daß bei zwei oder mehreren in Längsrichtung hintereinander angeordneten Luftdüsen (23,23a) die Stelle (49), an der der zuzuführende Stoffbahnabschnitt (19) auf dem Abzugtisch (5) gelangt, sich zwischen den Luftdüsen (23,23a) befindet.

14. Stofflegemaschine nach einem der Ansprüche 1 bis 13,
dadurch **gekennzeichnet,**
daß das Führungsblech (47) S- oder winkelförmig ausgebildet ist.

15. Stofflegemaschine nach einem der vorstehenden Ansprüche,
dadurch **gekennzeichnet,**
daß an der Seite des Legewagens (4) zu der hin die erste Luftdüse (23) weist, die Abzugvorrichtung (9) angeordnet ist, die durch eine angetriebene Vorgabewalze (38) und eine Schwinge (42) mit einer Umlenkrolle (44) gebildet ist, die zwischen einer Ausschwenkstellung, in der die Umlenkrolle (44) einen nach vorne gerichteten Abstand (a) von der Vorgabewalze (38) aufweist, und eine Einschwenkstellung, in der die Umlenkrolle (44) nach hinten über die Vorgabewalze (38) hinaus eingeschwenkt ist, schwenkbar ist.

16. Stofflegemaschine nach einem der vorstehenden Ansprüche,
dadurch **gekennzeichnet,**
daß im Bereich der einen Endstellung des Legewagens (4) eine Druckluft-Versorgungseinrichtung (12) vorgesehen ist, an deren Druckluft-Zuführungsleitungsabschnitt (25) ein dem Legewagen (4) zugehöriger Druckluft-Zuführungsleitungsabschnitt (26) automatisch beim Einfahren in die Endstellung ankuppelbar ist.

17. Stofflegemaschine nach Anspruch 16,
dadurch **gekennzeichnet,**
daß dem Druckluft-Zuführungsleitungsabschnitt (26) des Legewagens (4) ein Druckluftspeicher (52) zugeordnet ist.

18. Stofflegemaschine nach Anspruch 17,
dadurch **gekennzeichnet,**
daß der Druckluftspeicher (52) in dem zur weiteren Luftdüse (23a) führenden Zuführungsleitungszweig (26b) angeordnet ist.

19. Stofflegemaschine nach einem der vorstehenden Ansprüche,
dadurch **gekennzeichnet,**
daß die Ein- und/oder Abschaltung von erster und/oder zweiter Luftdüse (23,23a) in Abhängigkeit von der Öffnungs- und/oder Schließbewegung der Abzugsvorrichtung (9) insbesondere der Schwinge (42) abgeleitet wird.

## Claims

1. Cloth laying machine (1) having a laying carriage (4), which
- is moveable back and forth over a laying surface (2),
- carries thereabove a cloth supply (7), in particular a roll of cloth, preferably arranged approximately in the longitudinal middle,
- and has a delivery table (5) arranged below the supply of cloth (7) and extending therefrom in the direction of movement of the cloth web
- and a delivery device (9),
- which is preferably formed by a horizontally and transversely extending advancing roller (38),
characterised in that,
in combination
- the delivery table (5) has a rotation device by means of which the delivery table (5) is rotatable horizontally by approximately 180°,
- the delivery table (5) has at each of its ends a deflection device having a deflection roller (16) and a deflection plate (47) cooperating therewith, by means of which deflection device a cloth web can be directed from the horizontal direction downwardly into the vertical direction,
- the delivery table has at least one air nozzle (23) directed in the approximately horizontal direction of movement of the cloth web, which is arranged rearwardly of the position (49) at which the section of cloth web (19) being supplied arrives on the delivery table (5) and the air flow (24) of which is directed between the table surface (18) and the section of cloth web,
- to this first air nozzle (23), relative to the position (49) at which the section of cloth web (19) from the cloth supply (7) arrives on the delivery table, there is arranged oppositely, sunk into the table surface (18), at least one further, second air nozzle (23a), the air flow (24a) of which is directed oppositely to the air flow (24) of the first air nozzle (23), whereby either only the first (23) or only the second (23a) air nozzle can be acted upon with compressed air,
- whereby the air nozzles (23, 23a) are arranged sunk in, in rows transversely of the longitudinal extension of the table surface (18),
- whereby the application of compressed air to the first (23) or the second air nozzle (23a) is effected
- in dependence upon the rotational position of the delivery table (5) and
- in such a manner that the cloth web section (19) arriving on the delivery table (5) from the cloth supply (7), independently of the side of the cloth supply (7) from which it hangs downwardly, can be captured by the air flow (24, 24a) and can be transported in the direction towards the advancing roller (38), and
- whereby a respective passage opening (b), formed between deflection roller (16) and deflection plate (47), is so positioned that the transported cloth web passes therethrough and after deflection into the vertical direction arrives before the advancing roller (38).

2. Cloth laying machine according to claim 1,
characterised in that,
first and/or second air nozzle (23, 23a) is formed by a nozzle channel, in the form of a milled groove (28) or a bore (28a), emerging slightly obliquely from the table surface (18).

3. Cloth laying machine according to claim 1,
characterised in that,
first and/or second air nozzle (23, 23a) is a slit nozzle extending substantially over the entire working width of the delivery table (5) (Fig. 7).

4. Cloth laying machine according to claim 1,
characterised in that,
in each case a plurality of first and or second air nozzles (23, 23a) are arranged in one or more transverse rows and start from a common compressed air supply channel (27b) running transversely in the delivery table (5) (Fig. 4 and 6).

5. Cloth laying machine according to claim 1,
characterised in that,
the delivery table (5) has a stepped surface facing in the direction of movement of the cloth web, and in that first and/or second air nozzle (32b) is arranged in the stepped surface (Fig. 7).

6. Cloth laying machine according to claim 1,
characterised in that,
first and/or second air nozzle is formed by means of a longitudinal groove (28) in the delivery table (5) which, with the exception of the nozzle opening (32), is covered over by means of a plate (14a) (Fig. 3).

7. Cloth laying machine according to any of claims 1 to 6,
characterised in that,
lateral bounding walls are directed from first and/or second air nozzle (23) parallel to the direction of movement of the cloth web.

8. Cloth laying machine according to any of claims 1 to 7,
characterised in that,
the nozzle axis or the middle axis of the air flow (24, 24a) encloses an angle (W) of about 5° with the table surface (18).

9. Cloth laying machine according to claim 1 or 8,
characterised in that,
the nozzle opening (32) is formed by means of a hole in a thin cover plate (14a) of the delivery table (5) or in that the rearward region of the nozzle opening (32a) is covered over by means of a thin cover plate (14b).

10. Cloth laying machine according to any preceding claim,
characterised in that,
the forward bounding edge or bounding surface (31) of the nozzle opening (32) runs obliquely in alignment with the bottom surface of the nozzle channel (28, 28a).

11. Cloth laying machine according to claim 1 or claim 3,
characterised in that,
the slit nozzle is formed by means of a thin cover plate (14c) which is arranged at a small spacing above the table surface (18) and in its reverse region is slightly downwardly bent or cropped and is attached with its rearward region in a recess of the table surface (18), sunk in on the delivery table (5).

12. Cloth laying machine according to any preceding claim,
characterised in that,
there are arranged in longitudinal and/or transverse direction a plurality of first and/or second air nozzles (23, 23a) behind one another or alongside one another.

13. Cloth laying machine according to claim 12,
characterised in that,
in the case of two or more air nozzles (23, 23a) arranged behind one another in the longitudinal direction, the position (49) at which the cloth web section (19) to be supplied arrives on the delivery table (5) is located between the air nozzles (23, 23a).

14. Cloth laying machine according to any of claims 1 to 13,
characterised in that,
the guide plate (47) is formed S-shaped or angled.

15. Cloth laying machine according to any preceding claim,
characterised in that,
the delivery device (9) is arranged at that side of the laying carriage (4) towards which the first air nozzle (23) is directed, the delivery device being formed by means of a driven advancing roller (38) and a rocker arm (42) having a deflection roller (44) which can be pivoted between a swung-out position in which the deflection roller (44) has a spacing (a) forwardly of the advancing roller (38) and a swung-in position in which the deflection roller (44) is swung in rearwardly beyond the advancing roller (38).

16. Cloth laying machine according to any preceding claim,
characterised in that,
in the region of one end position of the laying carriage (4) there is provided a compressed air supply device (12) to the compressed air delivery line section (25) of which a compressed air delivery line section (26) belonging to the laying carriage (4) can be automatically coupled upon arrival at the end position.

17. Cloth laying machine according to claim 16,
characterised in that,
a compressed air reservoir (52) is associated with the compressed air delivery line section (26) of the laying carriage (4).

18. Cloth laying machine according to claim 17,
characterised in that,
the compressed air reservoir (52) is arranged in the delivery line branch (26b) leading to the further air nozzle (23a).

19. Cloth laying machine according to any preceding claim,
characterised in that,
the switching-on and/or switching-off of first and/or second air nozzle (23, 23a) is derived in dependence upon the opening and/or closing movement of the delivery device (9) in particular of the rocker arm (42).

## Revendications

1. Plieuse d'étoffe (1) comportant un chariot de pliage (4),
- qui est déplaçable dans un mouvement de va-et-vient sur une surface de pliage (2),
- qui porte une réserve d'étoffe (7), en particulier un rouleau d'étoffe, disposée au-dessus du chariot, de préférence à peu près au milieu de la longueur,
- et qui comporte une table de tirage (5) disposée au-dessous de la réserve d'étoffe (7) et s'étendant depuis celle-ci dans le sens de déplacement de la bande d'étoffe
- ainsi qu'un dispositif de tirage (9),
- qui est de préférence constitué par un cylindre délivreur (38) s'étendant horizontalement et transversalement,
caractérisée
en ce qu'en combinaison
- la table de tirage (5) comporte un dispostif de rotation au moyen duquel la table de tirage (5) peut tourner horizontalement d'environ 180°,
- la table de tirage (5) comporte, sur chacun de ses côtés frontaux, un dispositif de renvoi qui comprend un rouleau de renvoi (16) et une tôle de renvoi (47) coopérant avec celui-ci, et au moyen duquel une bande d'étoffe peut être déviée depuis la direction horizontale, vers la bas, dans la direction verticale,
- la table de tirage (5) comporte au moins un buse d'air (23), qui est dirigée dans la direction de déplacement à peu près horizontale de la bande d'étoffe et qui est disposée à l'arrière de l'emplacement (49) auquel la portion de bande d'étoffe (19) amenée parvient sur la table de tirage (5), et dont le courant d'air (24) est dirigé entre la surface (18) de la table et la portion de bande d'étoffe,
- face à cette première buse d'air (23), par rapport à l'emplacement (49) auquel la portion de bande d'étoffe (19) venant de la réserve d'étoffe (7) parvient sur la table de tirage, au moins une autre ou deuxième buse d'air (23) est disposée encastrée dans la surface (18) de la table, buse dont le courant d'art (24a) est dirigé dans le sens opposé au courant d'air (24) de la première buse d'air (23), seule la première buse d'air (23) ou seule la deuxième (23a) pouvant être alimentée en air comprimé,
- les buses d'air' (23, 23a) sont disposées encastrées en rangées transversales à l'extension longitudinale de la surface (18) de la table,
- l'alimentation en air comprimé de la première buse d'air (23)ou de la deuxième (23a) s'effectue
- en fonction de la position de rotation de la table de tirage (5) et
- de manière que la portion de bande d'étoffe (19) parvenant de la réserve d'étoffe (7) sur la table de tirage (5), quel que soit le côté de la réserve d'étoffe (7) duquel elle pend vers le bas, peut être interceptée par le courant d'air (24, 24a) et transportée en direction du cylindre délivreur (38), et
- un passage (b) formé entre chaque rouleau de renvoi (16) et la tôle de renvoi correspondante (47) est positionné de manière que la bande d'étoffe transportée parvienne à travers ce passage et, après déviation, dans la direction verticale devant le cylindre délivreur (38).

2. Plieuse d'étoffe selon la revendication 1, caractérisée en ce que la première et/ou la deuxième buse d'air (23, 23a) est formée par un canal de buse sortant légèrement obliquement de la surface (18) de la table, sous la forme d'une rainure (28) fraisée ou sous la forme d'un perçage (28a).

3. Plieuse d'étoffe selon la revendication 1, caractérisée en ce que la première et/ou la deuxième buse d'air (23, 23a) est une buse à fente s'étendant sensiblement sur toute la largeur de travail de la table de tirage (5) (fig. 7).

4. Plieuse d'étoffe selon la revendication 1, caractérisée en ce que plusieurs premières et/ou deuxièmes buses d'air (23, 23a) sont disposées en une ou plusieurs rangées transversales et partent d'un canal d'alimentation en air comprimé (27b) commun, s'étendant transversalement dans la table de tirage (5) (fig. 4 et 6).

5. Plieuse d'étoffe selon la revendication 1, caractérisée en ce que la table de tirage (5) présente une surface étagée, qui est dirigée dans le sens de déplacement de la bande d'étoffe et en ce que la première et/ou la deuxième buse d'air (32b) est disposée dans la surface étagée (fig. 7).

6. Plieuse d'étoffe selon la revendication 1, caractérisée en ce que la première et/ou la deuxième buse d'air est formée par une rainure longitudinale (28) pratiquée dans la table de tirage (5), qui est recouverte par une tôle (14a) à l'exception de l'ouverture (32) de la buse (fig. 3).

7. Plieuse d'étoffe selon l'une des revendications 1 à 6, caractérisée en ce que des parois de délimitation latérales de la première et/ou de la deuxième buse d'air (23) sont dirigées parallèlement à la direction de déplacement de la bande d'étoffe.

8. Plieuse d'étoffe selon l'une des revendications 1 à 7, caractérisée en ce que l'axe de buse ou l'axe médian du courant d'air (24, 24a) forme un angle (W) d'environ 5° avec la surface (18) de la table.

9. Plieuse d'étoffe selon la revendication 1 ou 8, caractérisée en ce que l'ouverture (32) de la buse est formée par un trou pratiqué dans une mince plaque de couverture (14a) de la table de tirage (5) ou en ce que la zone arrière de l'ouverture (32a) de la buse est recouverte par une mince plaque de recouvrement (14b).

10. Plieuse d'étoffe selon l'une des revendications précédentes, caractérisée en ce que le bord ou la surface de délimitation avant (31) de l'ouverture (32) de la buse s'étend obliquement à fleur de la surface de base du canal de buse (28, 28a).

11. Plieuse d'étoffe selon la revendication 1 et la revendication 3, caractérisée en ce que la buse à fente est formée par une mince tôle de recouvrement (14c), qui est disposée à une faible distance au-dessus de la surface (18) de la table, est légèrement repliée ou coudée vers le bas dans sa zone arrière et est fixée par sa zone arrière encastrée dans un évidement de la surface (18) de la table de tirage (5).

12. Plieuse d'étoffe selon l'une des revendications précédentes, caractérisée en ce que plusieurs premières et/ou deuxièmes buses d'air (23, 23a) sont disposées les unes derrières les autres ou les unes à côté des autres respectivement dans la direction longitudinale et/ou la direction transversale.

13. Plieuse d'étoffe selon la revendication 12, caractérisée en ce que dans le cas de deux buses d'air (23, 23a) ou pli disposées l'une derrière l'autre dans la direction longitudinale, l'emplacement (49), auquel la portion de bande d'étoffe (19) à amener parvient sur la table de tirage (5), se trouve entre les buses (23, 23a).

14. Plieuse d'étoffe selon l'une des revendications 1 à 13, caractérisée en ce que la tôle de guidage (47) est en forme de S ou d'angle.

15. Plieuse d'étoffe selon l'une des revendications précédentes, caractérisée en ce que sur le côte du chariot de pliage (4) vers lequel est dirigée la première buse d'air (23), est disposé le dispositif de tirage (9), qui est constitué par un cylindre délivreur (38) entraîné et par un élément basculant (42) muni d'un rouleau de renvoi (44), lequel peut pivoter entre une position basculée vers l'extérieur, dans laquelle le rouleau de renvoi (44) se trouve à une distance (a) en avant du cylindre délivreur (38), et une position basculée vers l'intérieur, dis laquelle le rouleau de renvoi (44) est venu par pivotement vus l'arrière au-delà du cylindre délivreur (38).

16. Plieuse d'étoffe selon l'une des revendications précédentes, caracterisée en ce que dans la zone d'une position de fin de course du chariot de pliage (4) est prévu un dispositif d'alimentation en air comprimé (12), à la portion de conduite d'alimentation en air comprimé (25) duquel peut être accouplée automatiquement une portion de conduite d'alimentation en air comprimé (26) faisant partie du chariot de pliage (4), lors de l'arrivée dans la position de fin de course.

17. Plieuse d'étoffe selon la revendication 16, caractérisée en ce qu'à la portion de conduite d'alimentation en air comprimé (26) du chariot de pliage (4) est associé un accumulateur d'air comprimé (52).

18. Plieuse d'étoffe selon la revendication 17, caractérisée en ce que l'accumulateur d'air comprimé (52) est disposé dans la branche (26b) de la conduite d'alimentation menant à l'autre buse d'air (23a).

19. Plieuse d'étoffe selon l'une des revendications précédentes, caractérisée en ce que la mise en marche et/ou la mise à l'arrêt de la première et/ou de la deuxième buse d'air (23, 23a) dépend du mouvement d'ouverture et/ou du mouvement de fermeture du dispositif de tirage (9), en particulier de l'élément basculant (42).
